# FASCICULE DE BREVET EUROPEEN

(11) **EP 4 343 808 B1**
(45) Date de publication et mention de la délivrance du brevet: **09.07.2025**
(21) Numéro de dépôt: 23198151.5
(22) Date de dépôt: 19.09.2023
(51) Int. Cl.: H01H 71/02

(54) **DISPOSITIF NON-ÉLECTRIQUE POUR LA SUBSTITUTION D'UN CAPTEUR DE COURANT DANS UNE CHAMBRE DE COUPURE D'UN INTERRUPTEUR-SECTIONNEUR, AINSI QU INTERRUPTEUR-SECTIONNEUR COMPORTANT UN TEL DISPOSITIF NON-ÉLECTRIQUE**
NICHTELEKTRISCHE VORRICHTUNG ZUM ERSETZEN EINES STROMSENSORS IN EINER SCHALTKAMMER EINES LASTTRENNSCHALTERS SOWIE LASTTRENNSCHALTER MIT EINER SOLCHEN NICHT-ELEKTRISCHEN VORRICHTUNG
NON-ELECTRICAL DEVICE FOR REPLACING A CURRENT SENSOR IN A SWITCHING CHAMBER OF A LOAD INTERRUPTER, AND LOAD INTERRUPTER HAVING SUCH A NON-ELECTRICAL DEVICE

(30) Priorité: 20.09.2022 FR 2209492
(43) Date de publication de la demande: 27.03.2024
(73) Titulaire: SCHNEIDER ELECTRIC INDUSTRIES SAS, 92500 Rueil-Malmaison (FR)
(72) Inventeur: LOGLISCI, David, 38410 Vaulnaveys-le-Haut (FR); BRASME, Frédéric, 38520 Le Bourg-d'Oisans (FR)
(74) Mandataire: Lavoix

(56) Documents cités:
- DE-A1- 102017 127 888
- FR-A1- 3 030 763

## Description

La présente invention concerne un dispositif non-électrique pour la substitution d'un capteur de courant dans une chambre de coupure d'un interrupteur-sectionneur. Elle concerne également un interrupteur-sectionneur comportant un tel dispositif non-électrique.

De façon connue en soi, un interrupteur-sectionneur est un interrupteur qui, dans sa position ouverte, satisfait aux conditions d'isolement d'un sectionneur. Ainsi, l'interrupteur-sectionneur combine dans un même appareil une fonction de coupure en charge, typique d'un interrupteur, et une fonction d'isolement, typique d'un sectionneur. L'isolateur sectionneur permet donc de garantir la sécurité d'opérateurs devant intervenir sur un circuit électrique raccordé à l'interrupteur-sectionneur dès lors que ce dernier est ouvert. À la différence d'un disjoncteur qui intègre une fonction additionnelle de protection contre des conditions anormales que le disjoncteur détecte lui-même, telles qu'une surintensité, un court-circuit et une surtension, l'interrupteur-sectionneur est commandé en ouverture depuis l'extérieur de l'interrupteur-sectionneur, soit manuellement, soit par une unité de détection de conditions anormales, extérieure à l'interrupteur-sectionneur.

Il est courant dans le domaine de proposer un interrupteur-sectionneur qui soit une version d'un disjoncteur, dans laquelle les composants électriques assurant la fonction de protection précitée sont retirés. Une telle approche permet de rationaliser les gammes d'appareil, en utilisant les mêmes composants et assemblages de composants que l'on retrouve à l'identique dans une version interrupteur-sectionneur et dans une version disjoncteur d'un même appareil donné. Cette approche nécessite toutefois des ajustements au niveau de la chambre de coupure. En effet, dans la version disjoncteur de l'appareil, un capteur de courant utilisé pour détecter les conditions anormales précitées est généralement présent dans la chambre de coupure. Un tel capteur de courant est par exemple divulgué dans FR 3 030 763 A1 et comporte un boitier à l'intérieur duquel sont logés des éléments électriques du capteur de courant, ce boitier comprenant deux demi-boitiers en matière plastique, qui sont soudés l'un à l'autre et au travers desquels s'étend un passage pour un conducteur électrique. Dans la version interrupteur-sectionneur, un tel capteur de courant est inutile mais ne peut être retiré tel quel car cela modifierait les caractéristiques géométriques de la chambre de coupure, avec le risque d'altérer la performance d'isolement, notamment la capacité de la chambre de coupure à permettre l'extinction de l'arc électrique se formant à l'ouverture de l'interrupteur-sectionneur.

Pour contourner cette difficulté, il est connu dans le domaine de remplacer le capteur de courant précité par un « faux-capteur », c'est-à-dire un dispositif non-électrique se substituant au capteur de courant dans la chambre de coupure de l'interrupteur-sectionneur. Ce « faux-capteur » comporte un boitier, typiquement en matière plastique, qui est globalement identique à celui du capteur de courant à substituer mais qui est intérieurement dépourvu de tout composant électrique au profit d'un insert rapporté. Cet insert est constitué d'une résine moulée et collée, et permet au boitier de rester intègre lors d'une ouverture de l'interrupteur-sectionneur, en encaissant la surpression appliquée au boitier que l'arc électrique crée dans la chambre de coupure. Bien que ce « faux-capteur » à insert en résine soit généralement efficace pour préserver les performances d'isolement de la version interrupteur-sectionneur d'un appareil donné, comparativement à la version disjoncteur de cet appareil, il ne donne pas complètement satisfaction, notamment d'un point de vue environnemental et normatif.

Le but de la présente invention est de proposer un nouveau « faux-capteur », qui soit particulièrement robuste et dont le comportement est fiable et maitrisé.

À cet effet, l'invention a pour objet un dispositif non-électrique pour la substitution d'un capteur de courant dans une chambre de coupure d'un interrupteur-sectionneur, ce dispositif non-électrique étant tel que défini à la revendication 1.

Une des idées à la base de l'invention est de mettre en œuvre une solution dépourvue d'un insert rapporté, notamment en résine, au profit d'aménagements totalement venus de matière avec le boitier du dispositif non-électrique formant « faux-capteur ». À cet effet, l'invention prévoit que le boitier plastique du dispositif non-électrique est constitué de deux demi-boitiers assemblés fixement l'un à l'autre et que des éléments de renfort mécanique sont venus de moulage avec un premier des deux demi-boitiers et forment un support par contact pour le second demi-boitier, ces éléments de renfort mécanique s'étendant dans le volume interne du boitier de manière sensiblement parallèle à l'axe suivant lequel le boitier est traversé par un passage pour un conducteur électrique sur lequel le dispositif non-électrique est monté en service, notamment au sein d'un interrupteur-sectionneur. Les éléments de renfort mécanique permettent de maintenir l'intégrité du boitier et, par-là, du dispositif non-électrique conforme à l'invention lorsque ces derniers subissent dans une chambre de coupure d'un interrupteur-sectionneur la surpression créée par la formation d'un arc électrique à l'ouverture de l'interrupteur-sectionneur. Comme les éléments de renfort mécanique sont intégrés par moulage au premier demi-boitier, leurs spécificités structurelles peuvent être définies avec précision et de manière répétable et leur comportement est maitrisé. D'ailleurs, les inventeurs ont pu valider et optimiser par simulation numérique des caractéristiques, notamment de forme et de placement, relatives aux éléments de renfort mécanique. En pratique, le choix, entre les deux demi-boitiers, du premier demi-boitier intégrant les éléments de renfort mécanique est avantageusement opéré en lien avec des considérations rhéologiques de moulabilité. Le dispositif non-électrique conforme à l'invention peut avantageusement se limiter aux deux demi-boitiers, en se passant notamment de tout remplissage rapporté dans son volume interne. De plus, comme détaillé par la suite, les effets et intérêts des éléments de renfort mécanique peuvent être renforcés en prévoyant qu'au moins certains de ces éléments de renfort mécanique sont avantageusement répartis en un ou plusieurs groupes, qui sont chacun constitués préférentiellement d'au moins trois éléments de renfort mécanique et dans chacun desquels les éléments de renfort mécanique sont alignés, en occupant avantageusement une région du volume interne, déportée vis-à-vis du passage pour le conducteur électrique. Egalement comme détaillé par la suite, le dispositif non-électrique conforme à l'invention peut prévoir d'autres aménagements visant à renforcer ses performances.

Ainsi, des caractéristiques additionnelles avantageuses du dispositif non-électrique conforme à l'invention sont spécifiées aux revendications 2 à 10.

L'invention a également pour objet un interrupteur-sectionneur, tel que défini à la revendication 11.

Une caractéristique additionnelle avantageuse de l'interrupteur-sectionneur conforme à l'invention est spécifiée à la revendication 12.

L'invention sera mieux comprise à la lecture de la description qui va suivre, donnée uniquement à titre d'exemple et faite en se référant aux dessins sur lesquels :
- La figure 1 est une vue en perspective d'un interrupteur-sectionneur conforme à l'invention ;
- La figure 2 est une vue en perspective selon la flèche II de la figure 1 ;
- La figure 3 est une coupe selon le plan III de la figure 2 ;
- La figure 4 est une vue en perspective d'un dispositif non-électrique conforme à l'invention, appartenant à l'interrupteur-sectionneur des figures précédentes ;
- La figure 5 est une coupe selon le plan V de la figure 4 ;
- La figure 6 est une vue en perspective d'un éclaté du dispositif non-électrique de la figure 4 ;
- La figure 7 est une vue similaire à la figure 6, sous un angle d'observation différent ;
- La figure 8 est une vue en perspective d'un demi-boitier appartenant au dispositif non-électrique de la figure 4 ; et
- La figure 9 est une vue similaire à la figure 8, montrant un second demi-boitier du dispositif non-électrique.

Sur les figures 1 à 3 est représenté un interrupteur-sectionneur 1 à coupure dans l'air, qui permet d'isoler des systèmes électriques qui lui sont raccordés. L'interrupteur-sectionneur 1 est typiquement un interrupteur-sectionneur de forte puissance, notamment à haute intensité dans le sens où, à l'état normalement fermé de l'interrupteur-sectionneur 1, ce dernier autorise la circulation à travers lui d'un courant permanent, continu ou bien alternatif, dont l'intensité est comprise entre quelques centaines et quelques milliers d'ampères, notamment entre 500A et 7500A.

L'interrupteur-sectionneur 1 est ici multipolaire, en étant destiné à être utilisé dans un circuit électrique comportant plusieurs pôles électriques. Dans l'exemple illustré sur les figures, l'interrupteur-sectionneur 1 comporte quatre pôles P1, P2, P3 et P4 indépendants. En variante non représentée, l'interrupteur-sectionneur 1 comporte un nombre différent de pôles, par exemple deux ou trois. Également en variante non représentée, l'interrupteur-sectionneur 1 ne comporte qu'un seul pôle.

L'interrupteur-sectionneur 1 comporte une enveloppe 2 isolante, qui supporte les pôles P1 à P4. L'enveloppe 2 est par exemple réalisée en une matière plastique et comporte plusieurs pièces assemblées fixement les unes aux autres. L'enveloppe 2 délimite un volume interne, qui est essentiellement fermé et qui, ici, est réparti en quatre compartiments séparés, respectivement associés aux pôles P1 à P4.

Chacun des pôles P1 à P4 étant identique aux autres pôles, on ne décrit ci-après en détail que l'un d'entre eux, à savoir le pôle P2 qui est montré en coupe sur la figure 3. La description donnée pour le pôle P2 s'applique à chacun des autres pôles P1, P3 et P4.

Le pôle P2 comporte deux plots terminaux 10 et 11 qui permettent de raccorder le pôle P2 à un circuit électrique dont on souhaite permettre l'isolement par l'interrupteur-sectionneur 1. Les plots terminaux 10 et 11, qui sont réalisés en un matériau électriquement conducteur, généralement un métal tel que du cuivre, sont portés par l'enveloppe 2 de manière à être raccordables électriquement depuis l'extérieur de l'enveloppe 2 au circuit électrique précité. Ici, les plots terminaux 10 et 11 traversent une paroi dédiée de l'enveloppe 2, en émergeant, de part et d'autre de cette paroi dédiée, à l'extérieur de l'enveloppe 2 et à l'intérieur de l'enveloppe 2, autrement dit dans le volume interne de cette dernière, plus précisément à l'intérieur du compartiment de ce volume interne, associé au pôle P2.

Le pôle P2 comporte également deux éléments de contact 20 et 21 qui sont respectivement raccordés aux plots terminaux 10 et 11 tout en étant déplaçables l'un par rapport à l'autre entre une position fermée, qui n'est pas représentée, et une position ouverte, qui est représentée sur la figure 3. Dans la position fermée, les éléments de contact 20 et 21 sont en contact direct l'un avec l'autre et permettent la circulation d'un courant électrique entre les plots terminaux 10 et 11. Dans leur position ouverte, les éléments de contact 20 et 21 sont écartés l'un de l'autre et interrompent la circulation électrique entre les plots terminaux 10 et 11.

Dans la forme de réalisation considérée sur les figures, l'élément de contact 20 est porté fixement par un bras mobile 23 qui est raccordé électriquement au plot terminal 10, tandis que l'élément de contact 21 est porté fixement par le plot terminal 11 et est lui-même porté fixement par l'enveloppe 2.

Dans tous les cas, les éléments de contact 20 et 21 sont disposés dans une chambre de coupure 24 associée au pôle P2. La chambre de coupure 24 est délimitée à l'intérieur de l'enveloppe 2, en formant ainsi une partie du volume interne de cette dernière, plus précisément une partie du compartiment de ce volume interne, associé au pôle P2. La chambre de coupure 24 est remplie d'air et entoure les éléments de contact 20 et 21 de manière à favoriser l'extinction de l'arc électrique se formant entre les éléments de contact 20 et 21 lorsque ces derniers passent de leur position fermée à leur position ouverte. Entre sa formation et son extinction, l'arc électrique ionise l'air présent dans la chambre de coupure 24, ce qui génère des gaz, dits gaz de coupure, qui sont partiellement ionisés et qui contiennent des particules en suspension, tels que des suies et/ou des particules métalliques. La formation de cet arc électrique crée dans la chambre de coupure 24 une surpression générant des efforts mécaniques à la fois sur les parties de l'enveloppe 2, qui délimitent la chambre de coupure 24, et sur les composants de l'interrupteur-sectionneur 1, qui sont disposés dans la chambre de coupure 24.

Le pôle P2 comporte aussi un mécanisme 30 permettant d'ouvrir l'interrupteur-sectionneur 1, c'est-à-dire de déplacer les éléments de contact 20 et 21 de la position fermée vers la position ouverte. Le mécanisme 30 est agencé à l'intérieur de l'enveloppe 2, plus précisément dans le compartiment du volume interne de cette dernière, associé au pôle P2. En pratique, le mécanisme 30 est connu en soi dans le domaine et ne sera donc pas décrit ici plus avant. Autrement dit, les spécificités du mécanisme 30 ne sont pas limitatives. Dans l'exemple de réalisation considéré ici, le mécanisme 30 est conçu pour mettre en mouvement le bras mobile 23 afin de passer les éléments de contact 20 et 21 entre leurs positions fermée et ouverte. Le mécanisme 30 est avantageusement conçu pour, lorsqu'il est actionné pour passer les éléments de contact 20 et 21 de leur position fermée à leur position ouverte, entrainer l'ouverture des éléments de contact des autres pôles P1, P3 et P4 de l'interrupteur-sectionneur 1, notamment par l'intermédiaire de mécanismes, similaires au mécanisme 30 du pôle P2, qui appartiennent respectivement aux pôles P1, P3 et P4.

Le mécanisme 30 est commandé en actionnement depuis l'extérieur de l'enveloppe 2, notamment soit manuellement, soit par une unité de commande ad hoc qui est non-intégrée à l'interrupteur-sectionneur 1. Il en résulte que la chambre de coupure 24 n'a pas à contenir un capteur de courant qui, monté sur l'un des plots terminaux 10 et 11, mesurerait le courant électrique y circulant pour renseigner sur une potentielle anomalie de fonctionnement, telle qu'une surintensité, un court-circuit ou une surtension.

Le pôle P2 comporte également un dispositif non-électrique 40, qui est visible à la figure 3 et qui est représenté seul sur les figures 4 à 9. Ce dispositif non-électrique 40 permet de remplacer le capteur de courant évoqué juste ci-dessus, en occupant sensiblement l'espace qu'aurait occupé ce capteur de courant au sein de l'interrupteur-sectionneur 1, et ce pour les raisons expliquées en détail dans la partie introductive du présent document. Autrement dit, le dispositif non-électrique 40 constitue un « faux capteur » au sens défini plus haut.

Ainsi, comme bien visible sur la figure 3, le dispositif non-électrique 40 est agencé à l'intérieur de l'enveloppe 2, plus précisément dans le compartiment du volume interne de cette dernière, associé au pôle P2, en étant disposé dans la chambre de coupure 24.

Comme représenté sur les figures 3 à 7, le dispositif non-électrique 40 comporte un boitier constitué de deux demi-boitiers 41 et 42. Le demi-boîtier 41 est représenté seul sur la figure 8 et le demi-boîtier 42 est représenté seul sur la figure 9. Les deux demi-boitiers 41 et 42 sont réalisés en une matière plastique moulée. Dans la forme de réalisation considérée sur les figures, le dispositif non-électrique 40 est avantageusement constitué des demi-boitiers 41 et 42, c'est-à-dire que le dispositif non-électrique 40 ne comporte aucun autre composant que les deux demi-boitiers 41 et 42.

Dans tous les cas, les demi-boitiers 41 et 42 sont assemblés fixement l'un à l'autre. La forme de réalisation de la liaison fixe d'assemblage entre les deux demi-boitiers 41 et 42 n'est pas limitative, étant remarqué que cet aspect sera évoqué plus en détail par la suite.

À l'état assemblé du dispositif non-électrique 40, les demi-boitiers 41 et 42 sont traversés par un passage 43 suivant un axe X43 sur lequel le passage 43 est centré. Les demi-boîtiers 41 et 42 se succèdent ainsi suivant l'axe X43. À l'état assemblé de l'interrupteur-sectionneur 1, le plot terminal 10 est reçu, ici de manière complémentaire, dans le passage 43, en s'étendant parallèlement à l'axe X43, voire, comme ici, en étant aligné sur l'axe X43. Le boitier constitué des demi-boitiers 41 et 42 se retrouve ainsi traversé, via le passage 43, par le plot terminal 10 et est agencé dans la chambre de coupure 24 de sorte que le demi-boitier 41 est, suivant l'axe X43, tourné et disposé contre une partie de l'enveloppe 2, elle aussi traversée par le plot terminal suivant l'axe X43, tandis que demi-boitier 42 est tourné vers la chambre de coupure 24. Le demi-boitier 41 se retrouve ainsi intercalé, suivant l'axe X43, directement entre l'enveloppe 2 et le demi-boitier 42.

Comme bien visible sur les figures 3 et 5, les demi-boitiers 41 et 42 délimitent entre eux un volume interne V40 qui est séparé du passage 43, en entourant ce dernier tout autour de l'axe X43. Dans la forme de réalisation considérée sur les figures, le volume interne V40 n'est pas réparti de manière homogène tout autour du passage 43, et ce pour des raisons liées à la fonction de « faux-capteur » de substitution qu'assure le dispositif non-électrique 40. Plus précisément, comme indiqué à la figure 5, le volume interne V40 est ainsi constitué de deux sous-volumes accolés, à savoir un sous-volume annulaire V40.1, qui ceinture directement le passage 43, et un sous-volume déporté V40.2, qui est plus éloigné de l'axe X43 que le sous-volume annulaire V40.1. Le sous-volume annulaire V40.1 court tout autour de l'axe X43 tandis que le sous-volume déporté V40.2 ne court que partiellement autour de l'axe X43.

Suivant une forme de réalisation pratique et simple à mettre en oeuvre, chacun des deux demi-boitiers 41 et 42 inclut une paroi de fond 41.1, respectivement 42.1, qui s'étend globalement de manière transversale, voire perpendiculaire, à l'axe X43 et qui est traversé de part en part par le passage 43. Les parois de fond 41.1 et 42.1 sont disposées en regard l'une de l'autre suivant l'axe X43 et séparent chacune le volume interne V40 de l'extérieur du dispositif non-électrique 40. Le demi-boitier 41 inclut également une paroi latérale périphérique 41.2 et une paroi latérale centrale 41.3, qui s'étendent chacune depuis la paroi de fond 41.1 de manière sensiblement parallèle à l'axe X43 vers le demi-boitier 42, la paroi latérale périphérique 41.2 étant plus éloignée de l'axe X43 que la paroi latérale centrale 41.3. La paroi latérale périphérique 41.2 suit le contour périphérique de la paroi de fond 41.1 tandis que la paroi latérale centrale 41.3 suit le contour du passage 43 au travers de la paroi de fond 41.1. De même, le demi-boitier 42 inclut une paroi latérale périphérique 42.2 et une paroi latérale centrale 42.3, qui s'étendent chacune depuis la paroi de fond 42.1 de manière sensiblement parallèle à X43 vers le demi-boitier 41, la paroi latérale périphérique 42.2 étant plus éloignée de l'axe X43 que la paroi latérale centrale 42.3. La paroi latérale périphérique 42.2 suit le contour périphérique de la paroi de fond 42.1 tandis que la paroi latérale centrale 42.3 suit le contour du passage 43 au travers de la paroi de fond 42.1. À l'état assemblé du dispositif non-électrique 40, les parois latérales périphériques 41.2 et 42.2 séparent le volume interne V40 de l'extérieur du dispositif non-électrique 40, tandis que les parois latérales centrales 41.3 et 42.3 séparent le passage 43 du volume interne V40. Ici, le sous-volume annulaire V40.1 est délimité par, à la fois, l'intégralité des parois latérales centrales 41.3 et 42.3, une partie des parois de fond 41.1 et 42.1, et une partie des parois latérales périphériques 41.2 et 42.2, tandis que le sous-volume déporté V40.2 est délimité par, à la fois, le reste des parois de fond 41.1 et 42.1, et le reste des parois latérales périphériques 41.2 et 42.2.

Quel que soit les spécificités des demi-boitiers 41 et 42, le dispositif non-électrique 40 intègre des aménagements visant à renforcer son intégrité pour qu'il résiste sans endommagement à la surpression que crée la formation d'un arc électrique dans la chambre de coupure 24 lors de l'ouverture des éléments de contact 20 et 21. À cet effet, le demi-boitier 41 intègre par moulage des éléments de renfort mécanique 44 qui s'étendent chacun de manière sensiblement parallèle à l'axe X43 dans le volume interne V40 jusqu'à être en contact avec le demi-boitier 42 de manière à supporter par contact ce dernier. Suivant une forme de réalisation préférentielle, qui est illustrée aux figures, le volume interne V40 est, en dehors des éléments de renfort mécanique 44, laissé sensiblement vide, en particulier en étant libre de toute résine rapportée ou, plus généralement, de tout matériau de comblement rapporté.

Les éléments de renfort mécanique 44 sont ainsi venus de matière avec le reste du demi-boitier 41. Dans la forme de réalisation illustrée aux figures, chacun des éléments de renfort mécanique 44 s'étend ainsi en saillie suivant l'axe X43 depuis la paroi de fond 41.1, et ce depuis une extrémité 44.1 de l'élément de renfort mécanique 44, au niveau de la jonction de ce dernier avec la paroi de fond 41.1, jusqu'à une extrémité libre 44.2 de l'élément de renfort mécanique 44, qui est axialement opposée à son extrémité 44.1. À l'état assemblé du dispositif non-électrique 40, les extrémités libres respectives 44.2 des éléments de renfort mécanique 44 sont en contact suivant l'axe X43 avec la paroi de fond 42.1 du demi-boitier 42, en soutenant ainsi par contact cette paroi de fond 42.1.

Suivant une disposition optionnelle avantageuse visant à renforcer leur résistance mécanique individuelle, chaque élément de renfort mécanique intègre par moulage des nervures 44.3 qui s'étendent chacune depuis la paroi de fond 41.1 sur toute l'étendue axiale de l'élément de renfort mécanique 44, autrement dit qui s'étendent chacune de l'extrémité 44.1 à l'extrémité 44.2 de l'élément de renfort mécanique 44. Ici, ces nervures 44.3 sont prévues en quatre exemplaires pour chacun des éléments de renfort mécanique 44. De plus, les nervures 44.3 de chaque élément de renfort mécanique 44 sont avantageusement réparties sur l'élément de renfort mécanique 44 autour de la direction axiale suivant laquelle s'étend cet élément de renfort mécanique 44 entre ses extrémités 44.1 et 44.2.

Suivant un agencement particulièrement efficace, qui est illustré aux figures, au moins certains des éléments de renfort mécanique 44 sont répartis en un ou plusieurs groupes, ici deux groupes G1 et G2, dans chacun desquels tous les éléments de renfort mécanique 44 sont alignés suivant une direction transversale à l'axe X43, notamment orthogonale à cet axe X43. Comme bien visible sur les figures 7 et 8, tous les éléments de renfort mécanique 44 du groupe G1 et tous les éléments de renfort mécanique 44 du groupe G2 sont avantageusement disposés dans le sous-volume déporté V40.2. De cette façon, les éléments de renfort mécanique 44 des groupes G1 et G2 agissent efficacement dans une région du volume interne V40, où les contraintes mécaniques appliquées par la surpression précitée sur le dispositif non-électrique 40 sont les plus fortes.

Divers aménagements préférentiels, combinables en eux, sont envisageables pour renforcer l'action de chacun des groupes G1 et G2. Selon un de ces aménagements préférentiels, les groupes G1 et G2 sont chacun constitués d'au moins trois éléments de renfort mécanique 44, ici respectivement cinq et six éléments de renfort mécanique 44, qui sont répartis de manière sensiblement régulière suivant la direction d'alignement des éléments de renfort 44 au sein de chaque groupe G1, G2. Suivant un autre aménagement préférentiel, les éléments de renfort mécanique 44 de chacun des groupes G1 et G2 sont venus de matière directement les uns avec les autres, notamment par jonction deux à deux d'une de leurs nervures 44.3.

On notera que, dans l'exemple de réalisation illustré aux figures, un des éléments de renfort mécanique 44 n'appartient ni au groupe G1, ni au groupe G2. Cet élément de renfort mécanique 44 est ici disposé dans le sous-volume annulaire V40.1. En variante non représentée, cet élément de renfort mécanique 44 est omis, ce qui revient à dire que tous les éléments de renfort mécanique 44 appartiennent alors à l'un ou l'autre des groupes G1 et G2.

Par ailleurs, la conception moulée des demi-boitiers 41 et 42 est avantageusement mise à profit pour ce qui concerne la liaison d'assemblage fixe entre ces demi-boitiers. Plus précisément, comme dans la forme de réalisation illustrée aux figures, le demi-boitier 41 intègre par moulage des éléments saillants 45, qui sont disposés à l'extérieur du volume interne V40 et qui sont notamment intégrés à la paroi latérale périphérique 41.2. Ces éléments saillants 45 sont conçus pour, lors de l'assemblage des demi-boitiers 41 et 42, s'encliqueter dans des reliefs en creux 46 respectifs, qui sont complémentaires des éléments saillants 45 et qui sont ménagés à l'extérieur du volume interne V40 par le demi-boitier 42, en particulier par sa paroi latérale périphérique 42.2.

Enfin, divers aménagements et variantes à l'interrupteur-sectionneur 1 et au dispositif non-électrique 40, décrits jusqu'ici, sont envisageables. Par exemple, les différentes variantes ayant été évoquées à différents endroits de la description ci-dessus peuvent être combinées entre elles, au moins de manière partielle.

## Revendications

1. Dispositif non-électrique (40) pour la substitution d'un capteur de courant dans une chambre de coupure (24) d'un interrupteur-sectionneur (1), ce dispositif non-électrique comportant des premier et second demi-boitiers (41, 42) qui :
- sont réalisés en matière plastique,
- sont assemblés fixement l'un à l'autre,
- définissent un axe (X43) suivant lequel un passage (43) pour un conducteur électrique (10) traverse les premier et second demi-boitiers, le passage étant sensiblement centré sur l'axe, et
- délimitent entre eux un volume interne (V40), qui est séparé du passage (43) et qui entoure le passage tout autour de l'axe (X43),
dans lequel le premier demi-boitier (41) intègre par moulage des éléments de renfort mécanique (44) qui s'étendent de manière sensiblement parallèle à l'axe (X43) dans le volume interne (V40) jusqu'à être en contact avec le second demi-boitier (42).

2. Dispositif non-électrique suivant la revendication 1, dans lequel le dispositif non-électrique (40) est constitué des premier et second demi-boitiers (41, 42).

3. Dispositif non-électrique suivant l'une des revendications 1 ou 2, dans lequel le volume interne (V40) est, en dehors des éléments de renfort mécanique (44), laissé sensiblement vide, en particulier en étant libre de toute résine rapportée.

4. Dispositif non-électrique suivant l'une quelconque des revendications précédentes, dans lequel au moins certains des éléments de renfort mécanique (44) appartiennent à au moins un groupe (G1, G2) dont tous les éléments de renfort mécanique sont alignés suivant une direction transversale à l'axe (X43).

5. Dispositif non-électrique suivant la revendication 4,
dans lequel le volume (V40) est constitué de deux sous-volumes accolés, à savoir :
- un sous-volume annulaire (V40.1), qui ceinture directement le passage (43) et qui court tout autour de l'axe (X43), et
- un sous-volume déporté (V40.2), qui est plus éloigné de l'axe (X43) que le sous-volume annulaire (V40.1) et qui ne court que partiellement autour de l'axe,
et dans lequel tous les éléments de renfort mécanique (44) du ou de chaque groupe (G1, G2) sont disposés dans le sous-volume déporté (V40.2).

6. Dispositif non-électrique suivant l'une des revendications 4 ou 5, dans lequel le ou chaque groupe (G1, G2) est constitué d'au moins trois éléments de renfort mécanique (44) qui sont répartis de manière sensiblement régulière suivant ladite direction transversale à l'axe (X43).

7. Dispositif non-électrique suivant l'une quelconque des revendications 4 à 6, dans lequel les éléments de renfort mécanique (44) du ou de chaque groupe (G1, G2) sont venus de matière directement les uns avec les autres.

8. Dispositif non-électrique suivant l'une quelconque des revendications précédentes,
dans lequel les premier et second demi-boitiers (41, 42) incluent des parois de fond (41.1, 42.1) respectives, qui sont disposées en regard l'une de l'autre suivant l'axe (X43) et qui séparent chacune le volume interne (V40) de l'extérieur du dispositif non-électrique (40),
et dans lequel chaque élément de renfort mécanique (44) s'étend en saillie suivant l'axe (X43) depuis la paroi de fond (41.1) du premier demi-boitier (41) jusqu'à une extrémité libre (44.2) de l'élément de renfort mécanique, cette extrémité libre étant en contact suivant l'axe avec la paroi de fond (42.1) du second demi-boitier (42).

9. Dispositif non-électrique suivant la revendication 8, dans lequel chacun des éléments de renfort mécanique (44) intègre des nervures (44.3) qui s'étendent chacune depuis la paroi de fond (41.1) du premier demi-boitier (41) jusqu'à l'extrémité libre (44.2) de l'élément de renfort mécanique.

10. Dispositif non-électrique suivant l'une quelconque des revendications précédentes, dans lequel le premier demi-boitier (41) intègre par moulage des éléments saillants (45), qui sont disposés à l'extérieur du volume interne (V40) et qui sont adaptés pour, lors de l'assemblage des premier et second demi-boitiers (41, 42), s'encliqueter dans des reliefs en creux (46) complémentaires, ménagés par le second demi-boitier (42) à l'extérieur du volume interne.

11. Interrupteur-sectionneur (1), comportant un ou plusieurs pôles (P1, P2, P3, P4), ainsi qu'une enveloppe (2) isolante, qui supporte le ou les pôles,
dans lequel le ou chaque pôle (P1, P2, P3, P4) comporte :
- deux plots terminaux (10, 11), qui sont portés par l'enveloppe (2) et qui sont raccordables depuis l'extérieur de l'enveloppe à un circuit électrique à isoler par l'interrupteur-sectionneur (1),
- deux éléments de contact (20, 21), qui sont disposés dans une chambre de coupure (24) délimitée à l'intérieur de l'enveloppe (2), et qui sont respectivement raccordés aux plots terminaux (10, 11) tout en étant déplaçables l'un par rapport à l'autre dans une position fermée, dans laquelle les éléments de contact sont en contact direct l'un avec l'autre, et une position ouverte, dans laquelle les éléments de contact sont écartés l'un de l'autre,
- un mécanisme (30), qui est agencé à l'intérieur de l'enveloppe (2) et qui est adapté pour déplacer les éléments de contact (20, 21) de la position fermée vers la position ouverte, en étant commandé depuis l'extérieur de l'enveloppe, et
- un dispositif non-électrique (40), qui est conforme à l'une quelconque des revendications précédentes et qui est agencé dans la chambre de coupure (24) de manière que l'un des deux plots terminaux (10, 11) est reçu dans le passage (43), en s'étendant de manière sensiblement parallèle à l'axe (X43).

12. Interrupteur-sectionneur suivant la revendication 11, dans lequel le premier demi-boitier (41) est intercalé, suivant l'axe (X43), directement entre l'enveloppe (2) et le second demi-boitier (42).

## Patentansprüche

1. Nicht-elektrische Vorrichtung (40) zum Ersetzen eines Stromsensors in einer Schaltkammer (24) eines Lasttrennschalters (1), die nichtelektrische Vorrichtung umfassend eine erste und eine zweite Gehäusehälfte (41, 42), die:
- aus Kunststoff gefertigt sind,
- fest miteinander verbunden sind,
- eine Achse (X43) definieren, entlang derer ein Durchgang (43) für einen elektrischen Leiter (10) durch die erste und die zweite Gehäusehälfte verläuft, wobei der Durchgang im Wesentlichen auf der Achse zentriert ist, und
- untereinander ein Innenvolumen (V40) begrenzen, das von dem Durchgang (43) getrennt ist und den Durchgang um die gesamte Achse (X43) umgibt,
wobei die erste Gehäusehälfte (41) durch Formen mechanische Verstärkungselemente (44) integriert, die sich im Wesentlichen parallel zu der Achse (X43) in das Innenvolumen (V40) erstrecken, bis sie mit der zweiten Gehäusehälfte (42) in Kontakt sind.

2. Nicht-elektrische Vorrichtung nach Anspruch 1, wobei die nicht-elektrische Vorrichtung (40) aus der ersten und der zweiten Gehäusehälfte (41, 42) besteht.

3. Nicht-elektrische Vorrichtung nach einem der Ansprüche 1 oder 2, wobei das Innenvolumen (V40), abgesehen von den mechanischen Verstärkungselementen (44), im Wesentlichen leer gelassen wird, insbesondere indem es frei von jeglichem aufgesetzten Harz ist.

4. Nicht-elektrische Vorrichtung nach einem der vorherigen Ansprüche, wobei mindestens einige der mechanischen Verstärkungselemente (44) zu mindestens einer Gruppe (G1, G2) gehören, bei der alle mechanischen Verstärkungselemente in einer Richtung quer zu der Achse (X43) ausgerichtet sind.

5. Nicht-elektrische Vorrichtung nach Anspruch 4,
wobei das Volumen (V40) aus zwei nebeneinander liegenden Teilvolumina besteht, nämlich:
- ein ringförmiges Teilvolumen (V40.1), das den Durchgang (43) direkt umgibt und rund um die Achse (X43) verläuft, und
- ein versetztes Teilvolumen (V40.2), das weiter von der Achse (X43) entfernt ist als das ringförmige Teilvolumen (V40.1) und nur teilweise um die Achse verläuft,
und wobei alle mechanischen Verstärkungselemente (44) der oder jeder Gruppe (G1, G2) in dem versetzten Teilvolumen (V40.2) angeordnet sind.

6. Nicht-elektrische Vorrichtung nach einem der Ansprüche 4 oder 5, wobei die oder jede Gruppe (G1, G2) aus mindestens drei mechanischen Verstärkungselementen (44) besteht, die im Wesentlichen gleichmäßig entlang der Richtung quer zu der Achse (X43) verteilt sind.

7. Nicht-elektrische Vorrichtung nach einem der Ansprüche 4 bis 6, wobei die mechanischen Verstärkungselemente (44) der oder jeder Gruppe (G1, G2) materiell direkt miteinander verbunden sind.

8. Nicht-elektrische Vorrichtung nach einem der vorherigen Ansprüche, wobei die erste und die zweite Gehäusehälfte (41, 42) jeweilige Bodenwände (41.1, 42.1) beinhaltet, die einander gegenüberliegend entlang der Achse (X43) angeordnet sind und die jeweils das Innenvolumen (V40) von der Außenseite der nicht-elektrischen Vorrichtung (40) trennen, und wobei sich jedes mechanische Verstärkungselement (44) entlang der Achse (X43) hervorstehend von der Bodenwand (41.1) der ersten Gehäusehälfte (41) bis zu einem freien Ende (44.2) des mechanischen Verstärkungselements erstreckt, wobei dieses freie Ende in axialer Richtung mit der Bodenwand (42.1) der zweiten Gehäusehälfte (42) in Kontakt ist.

9. Nicht-elektrische Vorrichtung nach Anspruch 8, wobei jedes der mechanischen Verstärkungselemente (44) Rippen (44.3) integriert, die sich jeweils von der Bodenwand (41.1) der ersten Gehäusehälfte (41) bis zu dem freien Ende (44.2) des mechanischen Verstärkungselements erstrecken.

10. Nicht-elektrische Vorrichtung nach einem der vorherigen Ansprüche, wobei die erste Gehäusehälfte (41) durch Formen vorstehende Elemente (45) integriert, die außerhalb des Innenvolumens (V40) angeordnet sind und die angepasst sind, um beim Zusammenbau der ersten und zweiten Gehäusehälfte (41, 42) in komplementäre vertiefte Erhebungen (46) einzurasten, die durch die zweite Gehäusehälfte (42) außerhalb des Innenvolumens gebildet sind.

11. Lasttrennschalter (1), umfassend einen oder mehrere Polen (P1, P2, P3, P4), sowie ein isolierendes Gehäuse (2), das den oder die Pole trägt,
wobei der oder jeder Pol (P1, P2, P3, P4) Folgendes umfasst:
- zwei Endanschlüsse (10, 11), die von dem Gehäuse (2) getragen werden und von außerhalb des Gehäuses an einen Stromkreis anschließbar sind, der durch den Trennschalter (1) isoliert werden soll,
- zwei Kontaktelemente (20, 21), die in einer im Inneren des Mantels (2) abgegrenzten Schaltkammer (24) angeordnet sind und die jeweils mit den Endanschlüssen (10, 11) verbunden sind, während sie in Bezug aufeinander in einer geschlossenen Position, in der die Kontaktelemente in direktem Kontakt miteinander sind, und einer offenen Position, in der die Kontaktelemente voneinander beabstandet sind, verschiebbar sind,
- einen Mechanismus (30), der im Innern des Mantels (2) angeordnet und angepasst ist, um die Kontaktelemente (20, 21) von der geschlossenen Position in die offene Position zu bewegen, wenn er von außerhalb des Mantels gesteuert wird, und
- eine nicht-elektrische Vorrichtung (40), die mit einem der vorherigen Ansprüche übereinstimmt und die in der Schaltkammer (24) angeordnet ist, sodass einer der zwei Endanschlüsse (10, 11) in dem Durchgang (43) aufgenommen ist, indem er sich im Wesentlichen parallel zu der Achse (X43) erstreckt.

12. Trennschalter nach Anspruch 11, wobei die erste Gehäusehälfte (41) entlang der Achse (X43) direkt zwischen dem Mantel (2) und der zweiten Gehäusehälfte (42) eingefügt ist.

## Claims

1. A non-electrical device (40) for replacing a current sensor in a switching chamber (24) of a load interrupter (1), this non-electrical device comprising first and second half-casings (41, 42) which:
- are made of plastic,
- are securely joined together,
- define an axis (X43) along which a passage (43) for an electrical conductor (10) passes through the first and second half-casings, the passage being substantially centred on the axis, and
- delimit between them an internal volume (V40), which is separate from the passage (43) and surrounds the passage all around the axis (X43),
wherein the first half-casing (41) incorporates, by moulding, mechanical reinforcement elements (44) which extend substantially parallel to the axis (X43) in the internal volume (V40) until they are in contact with the second half-casing (42).

2. The non-electrical device according to claim 1, wherein the non-electrical device (40) consists of the first and second half-casings (41, 42).

3. The non-electrical device according to one of claims 1 or 2, wherein the internal volume (V40), apart from the mechanical reinforcement elements (44), is left substantially empty, in particular free of any added resin.

4. The non-electrical device according to any one of the preceding claims, wherein at least some of the mechanical reinforcement elements (44) belong to at least one group (G1, G2) wherein all the mechanical reinforcement elements are aligned in a direction transverse to the axis (X43).

5. The non-electrical device according to claim 4,
wherein the volume (V40) consists of two adjoining sub-volumes, namely:
- an annular sub-volume (V40.1) which directly surrounds the passage (43) and runs all around the axis (X43), and
- an offset sub-volume (V40.2), which is further from the axis (X43) than the annular sub-volume (V40.1) and which runs only partially around the axis,
and wherein all the mechanical reinforcement elements (44) of the or each group (G1, G2) are arranged in the offset sub-volume (V40.2).

6. The non-electrical device according to one of claims 4 or 5, wherein the or each group (G1, G2) consists of at least three mechanical reinforcement elements (44) which are distributed in a substantially regular manner in the said direction transverse to the axis (X43).

7. The non-electrical device according to any one of claims 4 to 6, wherein the mechanical reinforcement elements (44) of the or each group (G1, G2) are integrally formed directly with one another.

8. The non-electrical device according to any one of the preceding claims,
wherein the first and second half-casings (41, 42) include respective bottom walls (41.1, 42.1), which are arranged opposite one another along the axis (X43) and which each separate the internal volume (V40) from the outside of the non-electrical device (40), and wherein each mechanical reinforcement element (44) extends projecting along the axis (X43) from the bottom wall (41.1) of the first half-casing (41) to a free end (44.2) of the mechanical reinforcement element, this free end being in contact along the axis with the bottom wall (42.1) of the second half-casing (42).

9. The non-electrical device according to claim 8, wherein each of the mechanical reinforcement elements (44) incorporates ribs (44.3) which each extend from the bottom wall (41.1) of the first half-casing (41) to the free end (44.2) of the mechanical reinforcement element.

10. The non-electrical device according to any one of the preceding claims, wherein the first half-casing (41) incorporates, by moulding, projecting elements (45) which are arranged outside the internal volume (V40) and which are adapted, when the first and second half-casings (41, 42) are assembled, to snap into complementary recessed reliefs (46) formed by the second half-casing (42) outside the internal volume.

11. A load interrupter (1), comprising one or more poles (P1, P2, P3, P4), as well as an insulating enclosure (2), which supports the pole or poles,
wherein the or each pole (P1, P2, P3, P4) comprises:
- two end terminals (10, 11), which are supported by the enclosure (2) and can be connected from outside the enclosure to an electrical circuit to be isolated by the load interrupter (1),
- two contact elements (20, 21), which are arranged in a switching chamber (24) delimited inside the enclosure (2), and which are respectively connected to the end terminals (10, 11) while being movable relative to each other into a closed position, wherein the contact elements (20, 21) are in direct contact with each other, and an open position, wherein the contact elements are moved away from each other,
- a mechanism (30), which is arranged inside the enclosure (2) and which is adapted to move the contact elements (20, 21) from the closed position to the open position, being controlled from outside the enclosure, and
- a non-electrical device (40), which conforms to any one of the preceding claims and which is arranged in the switching chamber (24) in such a way that one of the two end terminals (10, 11) is received in the passage (43), extending substantially parallel to the axis (X43).

12. The load interrupter according to claim 11, wherein the first half-casing (41) is interposed, along the axis (X43), directly between the enclosure (2) and the second half-casing (42).
